# EUROPÄISCHE PATENTSCHRIFT

(11) **EP 0 161 399 B1**
(45) Veröffentlichungstag und Bekanntmachung des Hinweises auf die Patenterteilung: **30.03.1988**
(21) Anmeldenummer: 85101827.5
(22) Anmeldetag: 20.02.1985
(51) Int. Cl.: B41J 32/00, B41J 31/12

(54) **Farbbandkassette für Schreib- oder ähnliche Büromaschinen**
Ink ribbon cartridge for typewriters or like office machines
Cassette à ruban encreur pour machines à écrire ou machines de bureau similaires

(30) Priorität: 18.05.1984 DE 3418545
(43) Veröffentlichungstag der Anmeldung: 21.11.1985
(73) Patentinhaber: OLYMPIA Aktiengesellschaft, 26357 Wilhelmshaven (DE)
(72) Erfinder: Frerichs, Klaus-Dieter, D-2948 Schortens 1 (DE)

(56) Entgegenhaltungen:
- FR-A- 1 580 772
- GB-A- 1 203 602
- US-A- 3 318 487
- US-A- 4 240 757
- US-A- 4 367 963
- IBM TECHNICAL DISCLOSURE BULLETIN, Band 18, Nr. 4, September 1975, Seite 1094, Armonk, US; J.P. WANG: "'Wiggle card' sealed lid system for containers"

## Beschreibung

Die Erfindung betrifft eine Farbbandkassette für Schreib- oder ähnliche Büromaschinen der im Oberbegriff des Patentanspruchs 1 angegebenen Art.

Es sind viele Farbbandkassetten mit unterschiedlichen Farbbandarten bekannt, durch die ein Beschmutzen der Finger beim Einsetzen und Herausnehmen der Kassetten aus der Aufnahmevorrichtung der Maschine vermieden wird und die eine leichte Auswechselbarkeit ermöglichen. So ist durch die Deutsche Offenlegungsschrift 2 553 329 eine Kassette für ein Kohleband bekannt, deren Wechsel mit einer Hand möglich ist. Diese bekannte Kassette besteht aber noch aus vielen Einzelteilen, die für eine billige Massenfertigung weniger geeignet ist. Ausserdem erfordert die Kassette für den Transport und für die Lagerung einen gesonderten Aufbewahrungsbehälter.

Weiterhin ist durch die EP-OS-004₇375 eine Farbbandkassette bekannt, deren Gehäuse durch ein faltbares Pappstück gebildet ist. Die Vorrats-und Aufwickelspule für das Farbband sind in Ausnehmungen des Boden- und des Deckelteiles drehbar gelagert. Um hierbei einen einwandfreien Transport des Farbbandes zu gewährleisten, ist eine genaue Fertigung des Pappstückes erforderlich. Für den Transport und für die Lagerung ist hierbei ebenfalls eine gesonderte Verpackung erforderlich.

Der Erfindung liegt die Aufgabe zugrunde, eine Farbbandkassette einschliesslich der Verpackung zu schaffen, die aus einfachen und wenig Material beanspruchenden Teilen besteht und leicht auf die Aufnahmevorrichtung in der Maschine mit einer Hand aufsetzbar und von dieser abnehmbar ist, ohne dass von der die Maschine bedienenden Person eine gewisse Geschicklichkeit erforderlich ist. Ausserdem soll die Farbbandkassette für billige Massenmaschinen für den Heimmarkt geeignet sein. Diese Aufgabe wird durch die im Patentanspruch 1 gekennzeichnete Erfindung gelöst.

Die erfindungsgemässe Farbbandkassette besteht aus einfachen und materialsparenden Einzelteilen, wobei für die Lagerung und für den Transport keine gesonderte Verpackung erforderlich ist. Das Kassettengehäuse dient gleichzeitig als Verpackung. Ausserdem wird die Montage der Lager- und Antriebsteile in der Kassette derart vereinfacht, dass diese durch einen Automaten vorgenommen werden kann.

Weitere vorteilhafte Ausgestaltungen des Erfindungsgegenstandes sind den weiteren Unteransprüchen zu entnehmen.

Nachstehend wird die Erfindung anhand eines Ausführungsbeispiels näher beschrieben. Es zeigt:
Fig. 1 eine schaubildliche Darstellung der Farbbandkassette vor dem Verbinden der Deckplatte mit dem Bodenteil;
Fig. 2 eine Seitenansicht der verschlossenen Farbbandkassette;
Fig. 3 eine Draufsicht auf die Farbbandkassette mit abgetrenntem Abdeckungsteil, und
Fig. 4 das Antriebsrad im eingekuppelten Zustand.

In den Fig. 1 bis 3 ist eine Farbbandkassette 1 dargestellt, die aus einem wannenförmigen Bodenteil 2 und einer mit dieser verbindbaren Deckplatte 3 besteht. Die Farbbandkassette 1 ist mit einer Aufnahmeplatte 4 einer Schreib- oder ähnlichen Büromaschine über nicht dargestellte Verbindungsmittel lösbar verbunden. Die Verbindungsmittel sind in bekannter Weise so ausgebildet, dass die Montage der Farbbandkassette 1 auf die Aufnahmeplatte 4 bequem mittels einer Hand vorgenommen werden kann. In dem wannenförmigen Bodenteil 2 sind gemäss Fig. 1 eine Vorratsspule 5 und eine Aufwickelspule 6 für ein Farbband 7 drehbar gelagert. Die Vorratsspule 5 ist um eine ortsfeste Achse 8 drehbar, während die Aufwickelspule 6 auf eine Achse 9 drehbar gelagert ist, die auf einem abgefederten und koaxial um die Achse 8 schwenkbaren Lagerhebel 10 fest angeordnet ist. Der Aussenwickel 11 der Aufwickelspule 6 steht mit einer Verzahnung 12 eines antreibbaren Stachelrades 13 im Eingriff, derart, dass bei einer Drehung des Stachel rades 13 um eine Achse 14 in Pfeilrichtung 15 die Aufwickelspule 6 formschlüssig mitnehmbar ist. Mit zunehmendem Durchmesser der Aufwickelspule 6 wird diese zusammen mit dem Lagerhebel 10 um die Achse 8 in Pfeilrichtung 16 verschwenkt. Der Antrieb der Aufwickelspule 6 wird dadurch gewährleistet, dass der Lagerhebel 10 durch eine Feder 17 entgegen der Pfeilrichtung 16 beaufschlagt wird. Das Farbband 7 verläuft durch eine Austrittsöffnung 18 und eine Eintrittsöffnung 19 in einer Seitenwand ausserhalb der Farbbandkassette 1, wobei die Austritts- 18 und die Eintrittsöffnung 19 in mit dem Bodenteil 2 fest verbundenen Führungsarmen 20, 21 angeordnet sind. Das Farbband 7 wird durch die freien Enden der Führungsarme 18, 19 zwischen einem Typenträger, z. B. aus einem Typenrad besteht, und der jeweiligen Abdruckstelle auf einem ebenfalls nicht dargestellten Aufzeichnungsträger gehalten.

Mit der Deckplatte 3 ist ein Abdeckungsteil 22 verbunden, durch das alle Öffnungen der Farbbandkassette 1 einschliesslich des Freiraums 23 zwischen den Führungsarmen 18, 19 dicht abschliessbar sind, derart, dass auch das aus dem Gehäuse der Farbbandkassette 1 herausragende Farbbandstückfür den Transport und für die Lagerung geschützt angeordnet ist. Vor dem Einsetzen der Farbbandkassette 1 auf die Aufnahmeplatte 4 der Maschine wird das Abdeckungsteil 22 längs einer Trennlinie 24 von der Deckplatte 3 und damit von der Kassette 1 entfernt. Die Trennlinie 24 zwischen dem Abdeckungsteil 22 und der Deckplatte 3 kann z. B. perforiert ausgebildet sein. Im Rahmen der Erfindung kann die Trennlinie 24 auch anders ausgebildet sein.

Das wannenförmig ausgebildete Bodenteil 2 mit der Speicherkammer 25 für die Vorratsspule 5 und die Aufwickelspule 6 weist längs seines Randes einen nach aussen abstehenden Flansch 26 zum Verbinden mit der Deckplatte 3 und um die Auftrittsöffnung 18 und die Eintrittsöffnung 19 und auf seiner Unterseite 27 Auflage- bzw. Verbindungsflächen 28, 29 für das Abdeckungsteil 22 auf. Die Deckplatte 3 mit dem Abdeckungsteil 22 ist z. B. mittels einer Schweiss-, Klebeverbindung oder einer sonst üblichen Verbindung mit dem Bodenteil verbunden.

Das Stachelrad 13 ist mit einem durch Finger beaufschlagbaren Rändelrad 30 verbunden, das mit einem Umfangsabschnitt 31 gemäss Fig. 3 in den freien Raum 23 ragt. Hierdurch ist ein Nachspannen des Farbbandes 7 von Hand jederzeit möglich. Ausserdem wird durch die Anordnung des Rändelrades 30 in den durch das Abdeckungsteil 22 verschliessbaren Freiraum 23 erreicht, dass die Oberfläche der Deckplatte 3 frei von irgendwelchen Erhebungen gehalten wird und daher glatt ausgebildet werden kann. Hierdurch wird ein Stapeln mehrerer Farbbandkassetten 1 zu einer Verpackungseinheit begünstigt.

Das wannenförmige Bodenteil 2 kann aus einem Tiefzieh- oder einem Spritzteil bestehen, zu dessen Herstellung ein billiger Werkstoff erforderlich ist. Dieses Bodenteil 2 bildet zusammen mit der ebenen Deckplatte 3 und dem Abdeckungsteil 22 eine Blisterpackung, die auf anderen technischen Gebieten bereits eingesetzt wird. Die Deckplatte 3 besteht vorzugsweise aus Pappmaterial und weist Angaben über die in der Kassette 1 enthaltene Farbbandart und über die Einsatzmöglichkeiten auf.

Die erfindungsgemässe Farbbandkassette 1 zeichnet sich dadurch aus, dass das Gehäuse der Farbbandkassette 1 gleichzeitig als Verpackung dient. Die zum Betrieb der Kassette 1 in der Maschine zu öffnenden Öffnungen werden durch Entfernen des Abeckungsteils 22 auf einfachste Weise freigegeben. Hierbei wird auch eine Öffnung 32 in dem Stachelrad 13 zum Einschieben eines Antriebsdornes 33 in der Aufnahmeplatte 4 freigegeben. Dieser Antriebsdorn 33 weist Schneiden 34, 35 auf, die mit einem elastisch verformbaren Ring 36 in dem Stachelrad 13 formschlüssig kuppelbar sind, siehe Fig. 4. Hierdurch wird eine sichere Kupplung des Stachelrades 13 mit dem durch einen Schrittmotor antreibbaren Antriebsdorn 33 stets gewährleistet. Das Entfernen bzw. Abtrennen des Abdeckungsteils 22 von der Farbbandkassette 1 wird durch einen durch Finger erfassbaren Lappen 37 erleichtert. Das freie Ende dieses Lappens 37 steht gemäss Fig. 2 gegenüber der Unterseite 27 der Farbbandkassette 1 etwas vor, derart, dass der Lappen 37 durch Finger leicht erfassbar ist. Bei diesem Abtrennen des Abdeckungsteiles 22 von der Farbbandkassette 1 wird zunächst die Öffnung 32 und danach der Freiraum 23 freigegeben, wonach das Abdeckungsteil schliesslich über die perforierte Trennlinie 24 von der Deckplatte 3 abgetrennt wird. Hiernach kann die Farbbandkassette 1 bequem in die Aufnahmeplatte 2 eingesetzt werden.

## Patentansprüche

1. Farbbandkassette für Schreib- oder ähnliche Büromaschinen, bei der das Farbband ausserhalb der Kassette durch eine Austritts- und Eintrittsöffnung in der Seitenwand verläuft und ein Antriebsrad in der Kassette drehbar gelagert ist und das Antriebsrad durch eine Öffnung in der Kassette mit einem in einer Kassettenaufnahmevorrichtung der Maschine angeordnetes Antriebselement beim Einsetzen kuppelbar ist, gekennzeichnet durch ein die Öffnungen (23, 32) in der Kassette (1) zum Transport und für die Lagerung dicht abschliessendes und vor dem Einsetzen in die Aufnahmevorrichtung (4) entfernbares Abdeckungsteil (22).

2. Kassette nach Anspruch 1, dadurch gekennzeichnet, dass das Abdeckungsteil (22) mit einem Teil der Kassette (1) einstückig ausgebildet undlängs einer Trennlinie (24) von diesem abtrennbar ist.

3. Kassette nach Anspruch 2, dadurch gekennzeichnet, dass die Trennlinie (24) perforiert ausgebildet ist.

4. Kassette nach Anspruch 2 oder 3, dadurch gekennzeichnet, dass das Abdeckungsteil (22) einen durch Finger erfassbaren Lappen (37) zum Abtrennen des Abdeckungsteils (22) von der Kassette (1) aufweist.

5. Kassette nach Anspruch 2, 3 oder 4, dadurch gekennzeichnet, dass sie aus einem wannenförmi₋ gen Bodenteil (2) mit einer Speicherkammer (25) für das Farbband (7), dem Antriebsrad (13) und den Führungsarmen (20, 21) einschliesslich der Eintritts- (19) und der Austrittsöffnung (18) und einer ebenen Deckplatte (3) besteht, mit der das Abdeckungsteil (22) über die Trennlinie (24) verbunden ist.

6. Kassette nach Anspruch 5, wobei die Austritts- und Eintrittsöffnung in mit dem Bodenteil fest verbundenen Führungsarmen angeordnet sind, zwischen deren freien Enden das Farbband zwischen einem Typenträger der jeweiligen Abdruckstelle auf einem Aufzeichnungsträger gehalten ist, dadurch gekennzeichnet, dass das Bodenteil (2) längs seines Randes einen nach aussen abstehenden Flansch (26) zum Verbinden mit der Deckplatte (3) und um die Austritts- (18) und die Eintrittsöffnung (19) und auf seiner Unterseite (27) Auflage- bzw. Verbindungsflächen (28, 29) für das Abdeckungsteil (22) aufweist.

7. Kassette nach Anspruch 6, dadurch gekennzeichnet, dass die Deckplatte (3) mit dem Abdekkungsteil (22) mittels einer Klebeverbindung mit dem Bodenteil (2) verbunden ist.

8. Kassette nach Anspruch 7, wobei das Farbband von einer Vorratsspule abwickel- und mittels eines Stachelrades auf eine Aufwickelspule wiederaufwickelbar ist und wobei das Stachelrad über ein vorstehendes Rändelrad durch Finger antreibbar ist, dadurch gekennzeichnet, dass das Rändelrad (30) mit einem Umfangsabschnitt (31) in den durch das Abdeckungsteil (22) verschliessbaren Freiraum (23) zwischen den Führungsarmen (20, 21) hineinragbar angeordnet ist.

9. Kassette nach einem der vorhergehenden Ansprüche, dadurch gekennzeichnet, dass das Bodenteil (2) aus einem dünnwandigen Tiefzieh-oder Spritzteil besteht und mit der ebenen Deckplatte (3) eine Blisterpackung bildet.

## Claims

1. A coloured ribbon cassette for typewriters or similar office machines, in which the coloured ribbon runs outside the cassette through an outlet and inlet opening in the side wall and a drive wheel is rotatably mounted in the cassette and the drive wheel can be coupled, on isertion, with a drive element arranged in a cassette receiving device of the machine through an opening in the cassette, characterized by a cover part (22) which tightly closes the openings (23, 32) in the cassette (1) for transport and storage and which can be removed before insertion in the receiving device (4).

2. A cassette according to claim 1, characterized in that the cover part (22) is made in one piece with a part of the cassette (1) and can be separated from this along a separating line (24).

3. A cassette according to claim 2, characterized in that the separating line (24) is perforated.

4. A cassette according to claim 2 or 3, characterized in that the cover part (22) has a flap (37), which can be grasped by fingers, for separating the cover part from the cassette (1).

5. A cassette according to claim 2,3 or 4, characterized in that it consists of a through-shaped base part (2) with a storage chamber (25) for the coloured ribbon (7), the drive wheel (13) and the guide arms (20, 21) inclusive of the inlet opening (19) and the outlet opening (18) and a flat cover plate (3), with which the cover part (22) is connected by means of the separating line (24).

6. A cassette according to claim 5, the outlet and inlet openings being arranged in guide arms rigidly connected with the base part, the coloured ribbon being held between the free ends of the guide arms between a type carrier and the appropriate impression point on a record or track support, characterized in that the base part (2) has, along its edge, an outwardly projecting flange (26) for connection with the cover plate (3) and, around the outlet opening (18) and the inlet opening (19) and on its underside (27), support or connection surfaces (28, 29) for the cover part (22).

7. A cassette according to claim 6, characterized in that the cover plate (3) with the cover part (22) is connected to the base part (2) by means of adhesive bonding.

8. A cassette according to claim 7, the coloured ribbon being capable of being unwound from a storage spool and of being rewound onto a wind- on spool by means of a sprocket wheel, the sprocket wheel being capable of being driven by fingers by means of a projecting knurled wheel, characterized in that the knurled wheel (30), having a peripheral section (31), is arranged so as to project into the free space (23) closable by the cover part (22) between the guide arms (20, 21).

9. A cassette according to any one of the preceding claims, characterized in that the base part (2) consists of a thin-walled, deep-drawn or injection- moulded part and forms blister packaging with the flat cover plate (3).

## Revendications

1. Cassette de ruban encreur pour machines à écrire ou machines de bureau analogues, dans laquelle le ruban circule à l'extérieur de la cassette en passant dans des ouvertures de sortie et d'entrée de la paroi latérale, une roue d'entraînement étant tourillonnée dans ladite cassette et pouvant être accouplée par une ouverture de cette cassette avec un élément menant disposé dans le logement de réception des cassettes dans la machine quand la cassette y est mise en place, cassette caractérisée en ce qu'elle comporte un élément (22) de recouvrement, qui obture hermétiquement les ouvertures (23, 32) de la cassette (1) pour le transport et le magasinage et qui peut être retiré avant la mise en place dans le logement (4).

2. Cassette de ruban encreur selon la revendication 1, caractérisée en ce que l'élément (22) de recouvrement fait corps avec un élément de la cassette (1) et peut en être séparé le long d'une ligne (24) de séparation.

3. Cassette de ruban encreur selon la revendication 2, caractérisée en ce que la ligne (24) de séparation est perforée.

4. Cassette de ruban encreur selon la revendication 2 ou 3, caractérisée en ce que l'élément (22) de recouvrement comporte une languette (37) pouvant être saisie avec les doigts pour séparer cet élément (22) de recouvrement de la cassette (1).

5. Cassette de ruban encreur selon la revendication 2, 3 ou 4, caractérisée en ce qu'elle est composée d'un élément de fond (2) en forme de cuvette, à magasin (25) pour le ruban encreur (7), la roue (13) d'entraînement et les bras (20, 21) de guidage incluant les ouvertures d'entrée (19) et de sortie (18), et d'une plaque-couvercle (3) plane, à laquelle l'élément (22) de recouvrement est relié par l'intermédiaire de la ligne (24) de séparation.

6. Cassette de ruban encreur selon la revendication 5, dans laquelle les ouvertures de sortie et d'entrée sont ménagées dans des bras de guidage solidaires de l'élément de fond, entre les extrémités desquels le ruban est maintenu entre un organe porte-caractère et l'emplacement d'impression respectif sur un support de reproduction, cassette caractérisée en ce que l'élément de fond (2) comporte, le long de son bord, un rebord (26) extérieur destiné à sa jonction avec la plaque-couvercle (63) et, autour des ouvertures de sortie (18) et d'entrée (19) et sur sa face inférieure (27), des surfaces (28, 29) d'application et de fixation de l'élément de recouvrement (22).

7. Cassette de ruban encreur selon la revendication 6, caractérisé en ce que la plaque-couvercle (3) et l'élément (22) de recouvrement sont reliés par collage à l'élément de fond (2).

8. Cassette de ruban encreur selon la revendication 7, dans laquelle le ruban encreur est déroulé d'une bobine débitrice et réenroulé sur une bobine réceptrice, au moyen d'une roue à picots, et dans laquelle cette roue à picots peut être entraî- saillante, cassette caractérisée en ce qu'une partie née par le doigt par l'intermédiaire d'une molette (31) de la périphérie de la molette (30) peut pénétrer dans la cavité (23) située entre les bras (20, 21) de guidage et pouvant être obturée par l'élément (22) de recouvrement.

9. Cassette de ruban encreur selon l'une quelconque des revendications précédentes, caractérisée en ce que l'élément de fond (2) est composé d'une pièce à paroi mince, emboutie ou moulée par injection, et forme avec la plaque-couvercle (3) un emballage-coque.
